# EUROPÄISCHE PATENTSCHRIFT

(11) **EP 3 165 290 B1**
(45) Veröffentlichungstag und Bekanntmachung des Hinweises auf die Patenterteilung: **07.04.2021**
(21) Anmeldenummer: 15193440.3
(22) Anmeldetag: 06.11.2015
(51) Int. Cl.: B06B 1/16

(54) **SCHWINGUNGSERZEUGER UND VERFAHREN ZUM EINBRINGEN EINES RAMMGUTES IN EINEN BODEN**
VIBRATION GENERATOR AND METHOD FOR INSERTING A PILE ELEMENT INTO THE GROUND
DISPOSITIF DE PRODUCTION DE VIBRATIONS ET PROCEDE D'INTRODUCTION DE PROFILE DANS UN SOL

(43) Veröffentlichungstag der Anmeldung: 10.05.2017
(73) Patentinhaber: BAUER Maschinen GmbH, 86529 Schrobenhausen (DE)
(72) Erfinder: Bauer, Sebastian, 86529 Schrobenhausen (DE)
(74) Vertreter: Wunderlich & Heim Patentanwälte Partnerschaftsgesellschaft mbB

(56) Entgegenhaltungen:
- EP-A1- 1 481 739
- EP-A1- 2 105 214
- EP-A1- 2 789 402
- EP-B1- 2 158 976
- US-A- 5 911 280
- US-A- 5 984 107
- US-A1- 2009 241 704

## Beschreibung

Die Erfindung betrifft einen Schwingungserzeuger zum Erzeugen einer gerichteten Schwingung, mit mindestens einer Schwingungseinheit, welche mindestens ein erstes Paar drehbar gelagerte erste Unwuchtelemente aufweist, welche mittels eines ersten Drehantriebes mit einer ersten Drehzahl antreibbar sind, gemäß dem Oberbegriff des Anspruchs 1.

Die Erfindung betrifft weiterhin ein Verfahren zum Einbringen eines Rammgutes in einen Boden, bei dem das Rammgut an einer Halteeinrichtung eines Schwingungserzeugers gehalten wird, welche Schwingungen erzeugt, durch welche das Rammgut in den Boden eingetrieben wird, gemäß dem Oberbegriffs des Anspruchs 13. Schwingungserzeuger sind seit Langem im Grundbau bekannt, etwa zum Einbringen von Spundwandbohlen in einen Boden. Derartige Schwingungserzeuger, welche auch Vibrationsbären genannt werden, weisen rotierend angetriebene Unwucht-elemente auf. Diese sind üblicherweise paarweise gegenläufig angetrieben. Hierdurch können vertikal gerichtete Kraftwirkungen erzielt werden, während sich durch das gegenläufige Antreiben Querkräfte gegeneinander aufheben. Bei diesen herkömmlichen Schwingungserzeugern ist zum Eintreiben eines Rammgutes in den Boden eine zusätzliche statische Auflast notwendig.

Aus der EP 2 105 214 A1 und der EP 2 158 976 B1 sind Schwingungserzeuger bekannt, welche für ein gerichtetes Schwingen ausgebildet sind und keine zusätzliche Auflast benötigen. Diese bekannten Schwingungserzeuger für eine gerichtete Schwingung weisen dabei Unwuchtelemente mit unterschiedlichen Unwuchten auf. Dabei werden die Unwuchtelemente mit kleineren Unwuchten um ein Mehrfaches schneller rotierend angetrieben, wie die Unwuchtelemente mit den größeren Unwuchten. Durch die Überlagerung der jeweils sinusförmigen Schwingungsverläufe, welche eine unterschiedliche Periode aufweisen, kann eine ausgeprägte Kraftwirkung vorzugsweise nach unten erzeugt werden. Die unterschiedlichen Drehzahlen werden dadurch erreicht, dass die Unwuchtelemente über Zahnräder mit unterschiedlicher Zähnezahl miteinander kämmen und drehend von einem Drehantrieb angetrieben sind.

Insbesondere beim Einbringen von Rammgut in bindigen Böden besteht das Problem, dass der Baugrund an dem Rammgut bei bestimmten relativ kleinen Schwingungsfrequenzen am Rammgut anhaften kann. Damit verändert und vergrößert sich die anzutreibende schwingende Masse. Hierdurch sinkt die Amplitude der Rammgutschwingung und kann zu einem Erliegen führen. In diesem Fall würde die gesamte Energie ohne Vortrieb in Bodenschwingung umgesetzt werden. Ein Durchfahren dieser Schwingungsbereiche ist problematisch und wird dadurch zu umgehen versucht, möglichst leistungsstarke Schwingungserzeuger vorzusehen. Diese sind jedoch in der Anschaffung und im Betrieb kostenaufwändig und sind zudem mit einer erhöhten Lärmabstrahlung verbunden.

Ein weiteres bekanntes Problem bei Schwingungserzeugern ist ein Durchfahren eines Resonanzfrequenzbereiches. Hierbei können sich erhebliche vergrößerte Amplituden ergeben, welche zu Schäden an den Lagern des Schwingungserzeugers oder der Konstruktion insgesamt führen. Insbesondere beim Einsatz eines Schwingungserzeugers in Innenstadtbereichen können Resonanzschwingungen zu Beschädigungen an angrenzenden Bauwerken führen.

Die US 5,911,280 offenbart einen Schwingungserzeuger mit einem Paar von gleich ausgebildeten Unwuchtmassen, welche jeweils an einer Welle angeordnet sind und über separate Drehantriebe angetrieben werden, welche durch die selbe hydraulische Quelle angetrieben werden.

Die US 5,984,107 offenbart einen Vibrationsantrieb, bestehend aus zwei Wellen, an welchen zwei Unwuchtmassen angeordnet sind. Die Wellen weisen jeweils einen Antrieb auf, wobei die Wellen über ein Kopplungsband miteinander zum Bereitstellen einer synchronen Rotation verbunden sind.

Die EP 2 789 402 A1 lehrt einen Schwingungserreger mit zwei zueinander parallel angeordneten Wellen sowie wenigstens zwei Unwuchtmassen, die auf einer oder mehreren der Wellen befestigt sind, wobei ein Schwenkmotor zum Verstellen der relativen Drehposition der Unwuchtmassen zueinander angeordnet ist, umfassend eine Schwenkmotorwelle und ein Schwenkmotorgehäuse, wobei die Schwenkmotorwelle Bestandteil einer der Wellen ist und die Drehstellung des Schwenkmotorgehäuses relativ zur Schwenkmotorwelle veränderbar ist, wobei der Schwenkmotor derart axial versetzt angeordnet ist, dass er außerhalb dem von den Unwuchtmassen überstrichenen Bereich angeordnet ist. Die Wellen mit den Unwuchtmassen sind mechanisch miteinander gekoppelt.

Die EP 1 481 739 A1 betrifft eine Vibrationsvorrichtung, welche mit zwei Paaren von gleichartig ausgebildeten Unwuchtmassen gebildet ist. Die beiden Paare von Unwuchtmassen sind über separate Drehantriebe antreibbar ausgebildet. Die Antriebe sind insbesondere dazu ausgebildet, eine synchrone Rotationsgeschwindigkeit der beiden Unwuchtpaare zueinander zu gewährleisten und die relative Position der Unwuchtpaarmassen zueinander einzustellen.

Ein gattungsgemäßer Schwingungserzeuger ist aus der US 2009/0241704 A1 bekannt. Die Paare von Unwuchtelementen sind über miteinander kämmende Zahnräder mechanisch gekoppelt.

Der Erfindung liegt die **Aufgabe** zugrunde, einen Schwingungserzeuger und ein Verfahren zum Einbringen eines Rammgutes in einen Boden anzugeben, mit welchen ein besonders effizienter und schonender Betrieb ermöglicht wird.

Die Aufgabe wird zum einen durch einen Schwingungserzeuger mit dem Merkmal des Anspruchs 1 und zum anderen durch ein Verfahren mit den Merkmalen des Anspruchs 13 gelöst. Bevorzugte Ausführungsformen der Erfindung sind in den jeweils abhängigen Ansprüchen angegeben.

Ein Grundgedanke der Erfindung besteht darin, bei einem Schwingungserzeuger zum Erzeugen einer gerichteten Schwingung mindestens zwei zueinander mechanisch entkoppelte Paare von Unwuchtelementen vorzusehen. Diese werden dabei jeweils von mindestens einem eigenen Drehantrieb drehend angetrieben. Eine mechanische Kopplung durch miteinander kämmende Zahnräder zwischen den beiden Unwuchtpaaren ist nicht vorgesehen. Vielmehr erfolgt eine Abstimmung der Drehzahlen zueinander auf elektrisch und/oder hydraulischen Wege über eine Steuereinheit. Der Begriff einer elektrischen Steuereinheit ist dabei weit auszulegen und umfasst auch elektronische Steuerungskomponenten. Mit dieser Steuereinheit und der antriebsmäßigen Entkopplung der mindestens zwei Paare von Unwuchtelementen können die jeweiligen Drehzahlen unterschiedlich eingestellt werden. Auf diese Weise kann ein Durchfahren kritischer Frequenzbereiche vermieden werden oder zumindest erheblich verkürzt werden. Dabei weisen die Paare von Unwuchtelementen, mindestens zwei, drei oder mehr Unwuchtelemente mit jeweils einer Unwucht auf. Die Unwuchtelemente eines Paares rotieren dabei in entgegengesetzter Drehrichtung.

Eine bevorzugte Ausführungsform der Erfindung besteht darin, dass die zweite Drehzahl der zweiten Unwuchtelemente ein Vielfaches der ersten Drehzahl der ersten Unwuchtelemente beträgt. Auf diese Weise können die beiden Sinusverläufe der umlaufenden Unwuchtelemente überlagert werden, wobei die Periode des Sinusverlaufes der ersten Unwuchtelemente ein Vielfaches der Periode des Sinusverlaufes der zweiten Unwuchtelemente ist. Durch diese Überlagerung kann insbesondere eine gerichtete Schwingung erzeugt werden. Für das Eintreiben eines Rammgutes in den Boden ist das Maximum der überlagerten Schwingung nach unten gerichtet. Entsprechend kann bei einem Ziehen von Rammgut eine ausgeprägte Kraftwirkung nach oben erzeugt werden. Das Eintreiben von Rammgut kann dabei grundsätzlich ohne zusätzliche Auflast beziehungsweise Zugkraft durchgeführt werden. Nach der Erfindung ist es jedoch nicht ausgeschlossen, dass zusätzlich zu der gerichteten Schwingung über eine entsprechende Druck- und Zugeinrichtung eine zusätzliche Kraft auf den Schwingungserzeuger und damit auf das Rammgut ausgeübt wird.

Grundsätzlich kann der Schwingungserzeuger aus zwei oder mehr unterschiedlich aufgebauten Schwingungseinheiten ausgebildet sein. Insbesondere kann nur eine Schwingungseinheit mit ersten und zweiten Unwuchtelementen versehen sein, während eine zweite Schwingungseinheit nur mit gleich ausgebildeten Unwuchtelementen versehen ist. Vorzugsweise sind zwei oder mehr Schwingungseinheiten angeordnet, welche über eine gemeinsame Steuereinheit gesteuert sind.

Eine bevorzugte Ausführungsform der Erfindung kann darin bestehen, dass die erste Schwingungseinheit gleich ausgebildet ist wie die zweite Schwingungseinheit. Somit weisen die beiden oder mehr Schwingungseinheiten den gleichen Aufbau mit ersten und zweiten Unwuchtelementen auf. Die ersten Unwuchtelemente weisen eine erste Unwucht und somit ein erstes statisches Moment auf, welches sich von einer zweiten Unwucht und einem entsprechenden zweiten statischen Moment der zweiten Unwuchtelemente unterscheiden.

Eine besonders effiziente Steuerung wird nach einer Weiterbildung der Erfindung dadurch erreicht, dass die Steuereinheit mit mindestens einer ersten Sensoreinrichtung verbunden ist, durch welche die erste Drehzahl der ersten Unwuchtelemente und/oder die zweite Drehzahl der zweiten Unwuchtelemente ermittelbar ist. Der Begriff der Steuereinheit im Sinne der Erfindung ist dabei allgemein zu verstehen und kann auch ein Regeln umfassen. Die Sensoreinrichtung kann insbesondere ein optischer, induktiver, kapazitiver oder sonstiger Drehaufnehmer sein. Grundsätzlich kann jede Schwingungseinheit mit einer oder mehreren Sensoreinrichtungen versehen sein. Eine besonders einfache Ausführung ist dadurch gegeben, dass lediglich an einer Schwingungseinheit eine Sensoreinrichtung vorgesehen ist.

Eine effiziente Steuerung wird nach einer weiteren Ausführungsform der Erfindung dadurch erzielt, dass die Steuereinheit mit dem ersten Drehantrieb und/oder dem zweiten Drehantrieb in Verbindung steht, wobei die Steuereinheit die erste Drehzahl und/oder die zweite Drehzahl einstellbar und veränderbar ist. Bei den Drehantrieben kann es sich um Elektroantriebe oder vorzugsweise um Hydraulikantriebe handeln. Ein Bediener kann so eine geeignete Drehzahl an den Drehantrieben einstellen. Die Drehzahl kann auch durch eine Programmauswahl automatisch oder halbautomatisch erfolgen. Die Steuereinheit kann hierzu eine entsprechende Datenbank aufweisen, in welcher entsprechende Steuerprogramme und Drehzahlvorgaben hinterlegt sind.

Grundsätzlich kann jede Schwingungseinheit mehr als zwei Drehantriebe aufweisen. Typischerweise weist eine Schwingungseinheit zwei einzelne Drehantriebe auf. Dabei ist es nach einer Ausführungsform der Erfindung bevorzugt, dass mehrere Unwuchtelemente einer Schwingungseinheit über miteinander kämmenden Antriebszahnrädern in Verbindung stehen und drehend angetrieben sind. Sofern die Unwuchtelemente eines Paares mit derselben Drehzahl angetrieben werden, weisen die Zahnräder eine gleiche Zähnezahl auf..

Zur Veränderung der Schwingung und insbesondere der Schwingungsamplitude ist es gemäß einer Weiterbildung der Erfindung vorgesehen, dass mindestens eine Phasenverstelleinrichtung vorgesehen ist, mit welcher eine Drehposition der Unwuchtelemente zueinander veränderbar ist. Diese ist insbesondere dann vorteilhaft, wenn mehrere Paare von Unwuchtelementen in einer Schwingungseinheit vorgesehen sind.

Für eine umfassende Steuerung ist es dabei vorteilhaft, dass die Verstelleinrichtung einen Verstellmotor aufweist, welcher durch die Steuereinheit steuerbar ist. Die Steuereinheit kann ein Elektromotor oder ein Hydraulikmotor sein.

Eine weitere Verbesserung der Steuerung wird nach einer Weiterbildung der Erfindung dadurch erzielt, dass die Steuereinheit mit mindestens einer zweiten Sensoreinrichtung verbunden ist, durch welche eine Phasenlage der Unwuchtelemente einer Schwingungseinheit ermittelbar ist. Es können dabei ebenfalls optische, induktive, kapazitive oder sonstige Sensoren zur Bestimmung der jeweiligen Drehposition der Unwuchtelemente zueinander vorgesehen sein.

Grundsätzlich können Unwuchtelemente einer Schwingungseinheit gemeinsam in einem Gehäuse oder an einem Trägerelement angeordnet sein.

Gemäß einer bevorzugten Ausführungsvariante der Erfindung ist es vorgesehen, dass das erste Paar von ersten Unwuchtelementen in einem ersten Gehäuse und das zweite Paar von zweiten Unwuchtelementen in einem zweiten Gehäuse angeordnet sind. Die Gehäuse sind getrennt voneinander ausgebildet. Die Lagerungen einer oder mehrerer Gehäuse können dabei Dämpfungselemente aufweisen.

Für eine Kombination und eine Überlagerung der Schwingungen der beiden Paare von Unwuchtelementen, auch Schwingungspaare genannt, ist es nach einer Ausführungsform der Erfindung bevorzugt, dass eine Verbindungseinrichtung vorgesehen ist, mit welcher das erste Gehäuse und das zweite Gehäuse miteinander verbindbar sind. So können etwa bei einem Hochlaufen des Schwingungserzeugers die beiden Paare getrennt sein. Dabei würde ein Schwingungspaar quasi frei schwingen oder lediglich über eine weiche Feder mit dem anderen Schwingungspaar verbunden sein. In einem verbundenen Fall, welcher durch die lösbare und betätigbare Verbindungseinrichtung etwa durch manuell oder hydraulisch betätigbare Riegelbolzen, erreicht werden kann, werden die Gehäuse oder Schwingungspaare starr miteinander verbunden. Neben einer Verbindung mittels Hydraulikzylindern kann auch eine Verbindung durch einen Kniehebelmechanismus vorgesehen sein. In einer kurzen Übergangszeit zwischen dem verbundenen und dem getrennten Zustand kann ein elastisches Dämpfungselement zwischen den beiden Gehäusen zusammengepresst werden, so dass die beiden Gehäuse nicht aufeinanderschlagen. Ein derartiges, zwischen den Schwingungseinheiten angeordnetes Dämpfungselement würde so nur während einer kurzen Phase Energie aufnehmen. Im getrennten Zustand würden sich die Schwingungspaare noch nicht berühren, im verbundenen Zustand wäre das Dämpfungselement zusammengedrückt und die Gehäuse mit den darin angeordneten Paaren von Unwuchtelementen wären im direkten Kontakt.

Ein besonders einfacher Aufbau wird gemäß einer weiteren Ausführungsform der Erfindung dadurch erreicht, dass zum Erzeugen einer gerichteten Schwingung die ersten Unwuchtelemente unterschiedlich zu den zweiten Unwuchtelementen ausgebildet sind. Dabei kann also die zweite Schwingungseinheit als eine einfache Einheit oder ein einfacher Rüttler ausgebildet, welcher keine gerichtete Schwingung erzeugen kann. Zum Erzeugen einer gerichteten Schwingung wäre in diesem Ausführungsfall ausschließlich die erste Schwingungseinheit mit ersten Unwuchtelementen und zweiten Unwuchtelementen ausgebildet. Die dritten Unwuchtelemente in der zweiten Schwingungseinheit können gleich oder unterschiedlich zu den ersten Unwuchtelementen ausgebildet sein.

Die Erfindung betrifft weiterhin eine Baumaschine gemäß Anspruch 12 mit einem Trägergerät und einem Mast, entlang welchen ein Schwingungserzeuger im Wesentlichen vertikal verfahrbar gelagert ist. Eine derartige erfindungsgemäße Baumaschine ist dadurch gekennzeichnet, dass ein Schwingungserzeuger vorgesehen ist, wie er zuvor beschrieben wurde. Die Baumaschine ist insbesondere ein sogenannter Rüttler, wie er im Grundbau zum Einsatz kommt und grundsätzlich bekannt ist.

Das erfindungsgemäße Verfahren zum Einbringen eines Rammgutes in einen Boden ist dadurch gekennzeichnet, dass die Schwingungen mit einem Schwingungserzeuger erzeugt werden, wie er zuvor beschrieben wurde. Bei diesem Verfahren können insbesondere kritische Frequenzbereiche schnell durchfahren oder weitgehend vermieden werden. Insbesondere kann bei dem erfindungsgemäßen Verfahren mittels einer Steuereinheit eine Veränderung der Drehzahlen der beiden Schwingungspaare zueinander durchgeführt und so die Drehzahlen aufeinander abgestimmt werden. Die Veränderung der Abstimmung kann dabei abhängig von der Bodenart und/oder von der jeweiligen Aufgabenstellung, etwa einem Eintreiben oder Ziehen des Rammgutes, erfolgen. Die Drehzahleinstellung und Drehzahländerung kann, insbesondere bei einem Hochlaufen des Schwingungserzeugers, durch die Steuereinheit automatisch oder halbautomatisch gemäß hinterlegten Steuerprogrammen erfolgen.

Eine bevorzugte Ausführungsvariante des erfindungsgemäßen Verfahrens kann darin gesehen werden, dass das Rammgut ein Pfahl, ein Träger oder eine Spundwandbohle ist.

Die Erfindung wird nachfolgend anhand eines bevorzugten Ausführungsbeispieles weiter beschrieben, welches in den Zeichnungen schematisch dargestellt ist. In den Zeichnungen zeigen:
- Fig. 1: eine erste teilgeschnittene Ansicht eines erfindungsgemäßen Schwingungserzeugers und
- Fig. 2: eine zweite teilgeschnittene Ansicht des Schwingungserzeugers von Fig. 1.

In den Figuren 1 und 2 ist ein erfindungsgemäßer Schwingungserzeuger 10 mit einer Schwingungseinheit 20 gezeigt. Die Schwingungseinheit 20 weist einunteres kastenförmiges erstes Gehäuse 21a mit drei ersten Unwuchtelementen 22 mit jeweils einer ersten Welle 23 auf. Jede erste Welle 23 der gleich aufgebauten, ersten Unwuchtelemente 22 umfasst eine erste Unwucht 24, ein erstes Antriebszahnrad 25 und ein dazu beabstandet angeordnetes Phasenverstell-Zahnrad 26. Ein Drehmoment von einem unteren ersten Drehantrieb 27 wird von einem mittleren ersten Unwuchtelement 22 auf die beiden weiteren angrenzenden ersten Unwuchtelemente 22 mittels der miteinander kämmenden ersten Antriebszahnräder 25 übertragen.

In grundsätzlich bekannter Weise kann eine Drehposition der ersten Unwuchtelemente 22 mittels einer ersten Phasenverstelleinrichtung 28 mit einem Verstellmotor 29 verändert werden. Die Veränderung der Drehlage wird über die miteinander kämmenden ersten Verstell-Zahnräder 26 bewirkt.

Zum Erzeugen einer gerichteten Schwingung mit der Schwingungseinheit 20 sind in einem oberen quaderförmigen zweiten Gehäuse 21b zwei zweite Unwuchtelemente 32 angeordnet. In ähnlicher Weise wie der Aufbau der ersten Unwuchtelemente 22 weisen auch die zweiten Unwuchtelemente 32 jeweils eine zweite Welle 33, eine zweite Unwucht 34, ein zweites Antriebszahnrad 35 sowie ein zweites Phasenverstell-Zahnrad 36 auf. Ein Antrieb erfolgt über einen oberen zweiten Drehantrieb 37 auf die zweiten Unwuchtelemente 32. Eine Phasenverstellung wird über eine zweite Phasenverstelleinrichtung 38 mit einem zweiten Verstellmotor 39 erreicht.

Die ersten Unwuchtelemente 22 und die zweiten Unwuchtelemente 32 sind getrennt und hinsichtlich des Drehmomentantriebes mechanisch entkoppelt. Das untere erste Gehäuse 21a und das obere zweite Gehäuse 21b, welche jeweils kastenförmig ausgebildet sind, sind über eine lösbare Verbindungseinrichtung 50 miteinander gekoppelt. Die Verbindungseinrichtung 50 ist in der gezeigten Ausführungsform als eine Bolzenverbindung ausgebildet.

Eine Abstimmung und Veränderung der Drehzahlen der Unwuchtelemente in der Schwingungseinheit 20 erfolgt mittels einer zentralen Steuereinheit 60, welche insbesondere eine Rechnereinheit umfassen kann.

In einer einfachen Ausführung nimmt die Steuereinheit 60 über eine erste Sensoreinrichtung 66 eine Drehzahl und/oder eine Drehposition der ersten Unwuchtelemente 22 und über eine zweite Sensoreinrichtung 68 eine Drehzahl und/oder Drehposition der zweiten Unwuchtelemente 32 der Schwingungseinheit 20 auf und steuert deren Drehantriebe 27, 37. Abhängig von den ermittelten Daten steuert die Steuereinheit 60 entsprechend eine erste Hydraulikpumpe 62, welche insbesondere den unteren zweiten Drehantrieb 47 versorgt, sowie eine zweite Hydraulikpumpe 64, welche insbesondere den oberen zweiten Drehantrieb betreibt. Die Steuerung kann insbesondere so erfolgen, dass gleiche oder geradzahlige-vielfache Drehzahlen der zweiten Unwuchtelemente 32 zu den Drehzahlen der ersten Unwuchtelemente 22 erreicht werden. Etwa für ein Durchlaufen kritischer Frequenzbereiche, wie sie beim Hochfahren des Schwingungserzeugers 10 vorkommen können, können jedoch gezielt, insbesondere durch ein vorgegebenes Steuerprogramm, Drehzahländerungen zwischen den unterschiedlichen Paaren von Unwuchtelementen der Schwingungseinheit 20 eingestellt werden. Hierdurch können insbesondere unerwünschte Resonanzfrequenzen vermieden oder zumindest besonders schnell durchlaufen werden.

In einer entsprechenden Weise kann über die Steuereinheit 60 über nicht dargestellte Steuerleitungen der erste Verstellmotor 29 und der zweite Verstellmotor 39 betätigt werden, wobei für die jeweiligen Unwuchtelemente 22, 32 eine definierte Drehposition eingestellt wird.

Vorzugsweise sind alle Antriebe und Stellelemente der Schwingungseinheit 20 mit der Steuereinheit 60 verbunden und können entsprechend gesteuert und eingestellt werden.

## Patentansprüche

1. Schwingungserzeuger zum Einbringen eines Rammgutes in einen Boden mittels einer gerichteten Schwingung, mit
- mindestens einer Schwingungseinheit (20), welche mindestens ein erstes Paar drehbar gelagerte erste Unwuchtelemente (22) aufweist, welche mittels eines ersten Drehantriebes (27) mit einer ersten Drehzahl drehend angetrieben sind,
- wobei die Schwingungseinheit (20,) mindestens ein zweites Paar drehbar gelagerte zweite Unwuchtelemente (32) aufweist, welchevon einem zweiten Drehantrieb (37) angetrieben sind,
- wobei zum Erzeugen einer gerichteten Schwingung die ersten Unwuchtelemente (22) unterschiedlich zu den zweiten Unwuchtelementen (32) ausgebildet sind,
- wobei das zweite Paar von zweiten Unwuchtelementen (32) von dem zweiten Drehantrieb (37) mit einer zweiten Drehzahl drehend angetrieben ist, welche unterschiedlich zu der ersten Drehzahl ist, und
- wobei eine Steuereinheit (60) vorgesehen ist, mit welcher die Drehzahlen der beiden Drehantriebe (27, 37) elektrisch und/oder hydraulisch zueinander veränderbar und abstimmbar sind,
**dadurch gekennzeichnet,**
- **dass** das erste Paar von ersten Unwuchtelementen (22) von dem zweiten Paar von zweiten Unwuchtelementen (32) mechanisch und antriebsmäßig entkoppelt ist,
- und **dass** die Steuereinheit (60) ausgebildet ist, zum Durchfahren kritischer Frequenzbereiche Drehzahländerungen zwischen den Paaren von Unwuchtelementen (22, 32) durchzuführen.

2. Schwingungserzeuger nach Anspruch 1,
**dadurch gekennzeichnet,**
**dass** die zweite Drehzahl der zweiten Unwuchtelemente (32) ein Vielfaches der ersten Drehzahl der ersten Unwuchtelemente (22) beträgt.

3. Schwingungserzeuger nach Anspruch 1 oder 2,
**dadurch gekennzeichnet,**
**dass** zwei oder mehr Schwingungseinheiten (20) angeordnet sind, welche über eine gemeinsame Steuereinheit (60) gesteuert sind.

4. Schwingungserzeuger nach einem der Ansprüche 1 bis 3,
**dadurch gekennzeichnet,**
**dass** die Steuereinheit (60) mit mindestens einer ersten Sensoreinrichtung (66) verbunden ist, welche ausgebildet ist, zumindest die erste Drehzahl der ersten Unwuchtelemente (22) und/oder die zweite Drehzahl der zweiten Unwuchtelemente (32) zu ermitteln.

5. Schwingungserzeuger nach einem der Ansprüche 1 bis 4,
**dadurch gekennzeichnet,**
**dass** die Steuereinheit (60) mit dem ersten Drehantrieb (27) und/oder dem zweiten Drehantrieb (37) in Verbindung steht, wobei die Steuereinheit (60) ausgebildet ist, die Drehzahl der Drehantriebe (27, 37) einzustellen und zu verändern ist.

6. Schwingungserzeuger nach einem der Ansprüche 1 bis 5,
**dadurch gekennzeichnet,**
**dass** mehrere Unwuchtelemente (22, 32) einer Schwingungseinheit (20) über miteinander kämmende Antriebszahnräder (25) in Verbindung stehen und drehend angetrieben sind.

7. Schwingungserzeuger nach einem der Ansprüche 1 bis 6,
**dadurch gekennzeichnet,**
**dass** mindestens eine Phasenverstelleinrichtung (28, 38) vorgesehen ist, welche ausgebildet ist, eine Drehposition der Unwuchtelemente (22, 32) zueinander zu verändern.

8. Schwingungserzeuger nach Anspruch 7,
**dadurch gekennzeichnet,**
**dass** die Phasenverstelleinrichtung (28, 38) einen Verstellmotor (29, 39) aufweist, welcher durch die Steuereinheit (60) gesteuert ist.

9. Schwingungserzeuger nach einem der Ansprüche 1 bis 8,
**dadurch gekennzeichnet,**
**dass** die Steuereinheit (60) mit mindestens einer zweiten Sensoreinrichtung (68) verbunden ist, welche ausgebildet ist, mindestens eine Phasenlage der Unwuchtelemente (32) der Schwingungseinheit (20) zu ermitteln.

10. Schwingungserzeuger nach einem der Ansprüche 1 bis 9,
**dadurch gekennzeichnet,**
**dass** das erste Paar von ersten Unwuchtelementen (22) in einem ersten Gehäuse (21a) und das zweite Paar von zweiten Unwuchtelementen (32) in einem zweiten Gehäuse (21b) angeordnet sind.

11. Schwingungserzeuger nach Anspruch 10,
**dadurch gekennzeichnet,**
**dass** eine Verbindungseinrichtung (50) vorgesehen ist, mit welcher das erste Gehäuse (21a) und das zweite Gehäuse (21b) miteinander lösbar verbunden sind.

12. Baumaschine mit einem Trägergerät und einem Mast, entlang welchem ein Schwingungserzeuger (10) im Wesentlichen vertikal verfahrbar gelagert ist,
**dadurch gekennzeichnet,**
**dass** ein Schwingungserzeuger (10) nach einem der Ansprüche 1 bis 11 vorgesehen ist.

13. Verfahren zum Einbringen eines Rammgutes in einen Boden, bei dem das Rammgut an einer Halteeinrichtung eines Schwingungserzeugers (10) gehalten wird, welcher Schwingungen erzeugt, durch welche das Rammgut in den Boden eingetrieben wird,
**dadurch gekennzeichnet,**
**dass** die Schwingungen mit einem Schwingungserzeuger (10) nach einem der Ansprüche 1 bis 11 erzeugt werden, und
zum Durchfahren kritischer Frequenzbereiche Drehzahländerungen zwischen den unterschiedlichen Paaren von Unwuchtelementen (22, 32) durchgeführt werden.

14. Verfahren nach Anspruch 13,
**dadurch gekennzeichnet,**
**dass** das Rammgut ein Pfahl, ein Träger oder eine Spundwandbohle ist.

## Claims

1. Vibration generator for introducing a driving material into a soil by means of directional vibration, having
- at least one vibration unit (20) which has at least a first pair of rotatably supported first imbalance elements (22) which are rotationally driven at a first rotational speed by means of a first rotary drive (27),
- wherein the vibration unit (20) has at least a second pair of rotatably supported second imbalance elements (32) which are driven by a second rotary drive (37),
- wherein, for the purpose of generating a directional vibration, the first imbalance elements (22) are designed differently from the second imbalance elements (32),
- wherein the second pair of second imbalance elements (32) is rotationally driven by the second rotary drive (37) at a second rotational speed which is different from the first rotational speed, and
- wherein a control unit (60) is provided, with which the rotational speeds of the two rotary drives (27, 37) can be electrically and/or hydraulically changed and matched with respect to each other,
**characterized in that**
- the first pair of first imbalance elements (22) is mechanically and drivingly decoupled from the second pair of second imbalance elements (32), and
- **in that**, for the purpose of passing through critical frequency ranges, the control unit (60) is designed to carry out changes in rotational speed between the pairs of imbalance elements (22, 32).

2. Vibration generator according to claim 1,
**characterized in that**
the second rotational speed of the second imbalance elements (32) is a multiple of the first rotational speed of the first imbalance elements (22).

3. Vibration generator according to claim 1 or 2,
**characterized in that**
two or more vibration units (20) are arranged which are controlled via a joint control unit (60).

4. Vibration generator according to any one of claims 1 to 3,
**characterized in that**
the control unit (60) is connected to at least a first sensor means (66) which is designed to determine at least the first rotational speed of the first imbalance elements (22) and/or the second rotational speed of the second imbalance elements (32).

5. Vibration generator according to any one of claims 1 to 4,
**characterized in that**
the control unit (60) is in connection with the first rotary drive (27) and/or the second rotary drive (37), wherein the control unit (60) is designed to set and change the rotational speed of the rotary drives (27, 37).

6. Vibration generator according to any one of claims 1 to 5,
**characterized in that**
several imbalance elements (22, 32) of a vibration unit (20) are in connection and rotationally driven via intermeshing drive gears (25).

7. Vibration generator according to any one of claims 1 to 6,
**characterized in that**
at least one phase-adjusting means (28, 38) is provided which is designed to change a rotational position of the imbalance elements (22, 32) with respect to each other.

8. Vibration generator according to claim 7,
**characterized in that**
the phase-adjusting means (28, 38) has an adjusting motor (29, 39) which is controlled by the control unit (60).

9. Vibration generator according to any one of claims 1 to 8,
**characterized in that**
the control unit (60) is connected to at least a second sensor means (68) which is designed to determine at least a phase position of the imbalance elements (32) of the vibration unit (20).

10. Vibration generator according to any one of claims 1 to 9,
**characterized in that**
the first pair of first imbalance elements (22) is arranged in a first housing (21a) and the second pair of second imbalance elements (32) in a second housing (21b).

11. Vibration generator according to claim 10,
**characterized in that**
a connecting means (50) is provided, with which the first housing (21a) and the second housing (21b) are releasably connected to each other.

12. Construction machine having a carrier implement and a mast, along which a vibration generator (10) is supported in a substantially vertically movable manner,
**characterized in that**
a vibration generator (10) according to any one of claims 1 to 11 is provided.

13. Method for introducing a driving material into a soil, in which the driving material is held on a holding means of a vibration generator (10) that generates vibrations, through which the driving material is driven into the soil,
**characterized in that**
the vibrations are generated with a vibration generator (10) according to any one of claims 1 to 11, and
**in that**, for the purpose of passing through critical frequency ranges, changes in rotational speed between the different pairs of imbalance elements (22, 32) are carried out.

14. Method according to claim 13,
**characterized in that**
the driving material is a pile, a beam or a sheet pile.

## Revendications

1. Générateur de vibrations pour l'introduction d'un profilé dans un sol au moyen d'une vibration dirigée, avec
- au moins une unité de vibrations (20) qui présente au moins une première paire de premiers éléments non équilibrés (22) logés de manière à pouvoir tourner qui sont entraînés en rotation au moyen d'un premier entraînement rotatif (27) avec une première vitesse de rotation,
- dans lequel l'unité de vibrations (20) présente au moins une deuxième paire de deuxièmes éléments non équilibrés (32) logés de manière à pouvoir tourner, qui sont entraînés par un deuxième entraînement rotatif (37),
- dans lequel, pour la génération d'une vibration dirigée, les premiers éléments non équilibrés (22) sont réalisés différemment des deuxièmes éléments non équilibrés (32),
- dans lequel la deuxième paire de deuxièmes éléments non équilibrés (32) est entraînée en rotation par le deuxième entraînement rotatif (37) avec une deuxième vitesse de rotation qui est différente de la première vitesse de rotation, et
- dans lequel une unité de commande (60) est prévue, avec laquelle les vitesses de rotation des deux entraînements rotatifs (27, 37) peuvent être modifiées et adaptées électriquement et/ou hydrauliquement l'une par rapport à l'autre,
**caractérisé en ce**
- **que** la première paire de premiers éléments non équilibrés (22) est découplée de la deuxième paire de deuxièmes éléments non équilibrés (32) mécaniquement et en entraînement,
- et **que** l'unité de commande (60) est réalisée afin de réaliser, pour la traversée de plages de fréquence critiques, des modifications de vitesse de rotation entre les paires d'éléments non équilibrés (22, 32).

2. Générateur de vibrations selon la revendication 1,
**caractérisé en ce**
**que** la deuxième vitesse de rotation des deuxièmes éléments non équilibrés (32) est un multiple de la première vitesse de rotation des premiers éléments non équilibrés (22).

3. Générateur de vibrations selon la revendication 1 ou 2,
**caractérisé en ce**
**que** deux unités de vibrations (20) ou plus sont agencées, lesquelles sont commandées par le biais d'une unité de commande (60) commune.

4. Générateur de vibrations selon l'une des revendications 1 à 3,
**caractérisé en ce**
**que** l'unité de commande (60) est reliée à au moins un premier dispositif capteur (66) qui est réalisé afin de déterminer au moins la première vitesse de rotation des premiers éléments non équilibrés (22) et/ou la deuxième vitesse de rotation des deuxièmes éléments non équilibrés (32).

5. Générateur de vibrations selon l'une des revendications 1 à 4,
**caractérisé en ce**
**que** l'unité de commande (60) est en liaison avec le premier entraînement rotatif (27) et/ou le deuxième entraînement rotatif (37), l'unité de commande (60) étant réalisée afin de régler et de modifier la vitesse de rotation des entraînements rotatifs (27, 37).

6. Générateur de vibrations selon l'une des revendications 1 à 5,
**caractérisé en ce**
**que** plusieurs éléments non équilibrés (22, 32) d'une unité de vibrations (20) sont en liaison par le biais de roues dentées d'entraînement (25) s'engrenant les unes avec les autres et sont entraînés en rotation.

7. Générateur de vibrations selon l'une des revendications 1 à 6,
**caractérisé en ce**
**qu'**au moins un dispositif de réglage de phase (28, 38) est prévu, lequel est réalisé afin de modifier une position de rotation des éléments non équilibrés (22, 32) les uns par rapport aux autres.

8. Générateur de vibrations selon la revendication 7,
**caractérisé en ce**
**que** le dispositif de réglage de phase (28, 38) présente un servomoteur (29, 39) qui est commandé par l'unité de commande (60).

9. Générateur de vibrations selon l'une des revendications 1 à 8,
**caractérisé en ce**
**que** l'unité de commande (60) est reliée à au moins un deuxième dispositif capteur (68) qui est réalisé afin de déterminer au moins une position de phase des éléments non équilibrés (32) de l'unité de vibrations (20).

10. Générateur de vibrations selon l'une des revendications 1 à 9,
**caractérisé en ce**
**que** la première paire de premiers éléments non équilibrés (22) est agencée dans un premier boîtier (21a) et la deuxième paire de deuxièmes éléments non équilibrés (32) est agencée dans un deuxième boîtier (21b).

11. Générateur de vibrations selon la revendication 10,
**caractérisé en ce**
**qu'**un dispositif de liaison (50) est prévu, avec lequel le premier boîtier (21a) et le deuxième boîtier (21b) sont reliés de manière amovible entre eux.

12. Engin de construction avec un engin porteur et un mât, le long duquel un générateur de vibrations (10) est logé de manière mobile sensiblement verticalement,
**caractérisé en ce**
**qu'**un générateur de vibrations (10) selon l'une des revendications 1 à 11 est prévu.

13. Procédé d'introduction d'un profilé dans un sol, pour lequel le profilé est maintenu au niveau d'un dispositif de retenue d'un générateur de vibrations (10), qui génère des vibrations, par lesquelles le profilé est enfoncé dans le sol,
**caractérisé en ce**
**que** les vibrations sont générées avec un générateur de vibrations (10) selon l'une des revendications 1 à 11, et
pour la traversée de plages de fréquence critiques, des modifications de vitesse de rotation entre les différentes paires d'éléments non équilibrés (22, 32) sont réalisées.

14. Procédé selon la revendication 13,
**caractérisé en ce**
**que** le profilé est un pieu, un support ou une palplanche.
